# EUROPÄISCHE PATENTSCHRIFT

(11) **EP 2 629 001 B1**
(45) Veröffentlichungstag und Bekanntmachung des Hinweises auf die Patenterteilung: **09.12.2015**
(21) Anmeldenummer: 13154758.0
(22) Anmeldetag: 11.02.2013
(51) Int. Cl.: F21V 5/00, F21S 4/00, F21V 5/04, F21Y 103/00

(54) **LED-Leuchte mit Lichtbeeinflussungselement**
LED-Lamp with Optical element
Luminaire à LED avec éléments optiques

(30) Priorität: 15.02.2012 DE 202012100508 U
(43) Veröffentlichungstag der Anmeldung: 21.08.2013
(73) Patentinhaber: Zumtobel Lighting GmbH, 6850 Dornbirn (AT)
(72) Erfinder: Ladstätter, Gerald, 6833 Klaus (AT); Machate, Andreas, 88239 Wangen im Allgäu (DE)
(74) Vertreter: Thun, Clemens

(56) Entgegenhaltungen:
- WO-A2-2007/035835
- DE-A1-102008 026 626
- US-A1- 2007 076 427
- US-B1- 8 070 329

## Beschreibung

Die Erfindung betrifft eine LED-Leuchte (LED: lichtemittierende Diode) mit einer Lichtbeeinflussungsanordnung zur optischen Beeinflussung des von den LEDs abgestrahlten Lichts.

Eine solche LED-Leuchte in Form einer länglichen Balkenleuchte ist aus der Schrift DE 10 2010 003 805 A1 bekannt. Die Leuchte weist ein längliches optisches Element auf, das Linsenbereiche für die einzelnen LEDs beinhaltet. Die LEDs sind für eine effektive Wärmeabfuhr über eine Platine auf einem Profilkörper aus Aluminium befestigt. Wenn sich die Leuchte bei Betrieb erwärmt, dehnt sich das optische Element, das typischerweise aus Kunststoff besteht, stärker aus als der aus Aluminium bestehende Profilkörper. Dies hat zur Folge, dass sich die Lage der Linsen gegenüber den LEDs im Allgemeinen leicht verändert, was in der weiteren Folge dazu führt, dass sich die optische Wirkung der Linsen ändern kann, so dass die Lichtabgabe der Leuchte insgesamt in einer unerwünschten Weise verändert wird. Dieser Effekt ist dementsprechend umso deutlicher ausgeprägt, je länger die Leuchte ist.

Aus der US 8,070,329 B1 ist eine Anordnung zur Lichtabgabe bekannt, die eine LED-Lichtquelle und unterschiedliche, optisch hintereinander wirkende Linsen-Elemente umfasst.

Aus der WO 2007/035835 A2 ist eine Beleuchtungsvorrichtung mit mehreren, auf einer länglichen Platine angeordneten LEDs bekannt, deren Licht durch zwei kreiszylinderförmige Linsenelemente beeinflusst wird.

Aus der US 2007/0076427 A1 ist eine lineare Leuchtvorrichtung mit LEDs und profilartigen Linsenelementen bekannt.

Der Erfindung liegt die Aufgabe zugrunde, eine verbesserte LED-Leuchte anzugeben; dabei soll mit der Leuchte insbesondere ermöglicht sein, einen unerwünschten temperaturschwankungsbedingten optischen Effekt zu vermeiden oder zumindest zu verringern.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist eine LED-Leuchte vorgesehen, die wenigstens eine längliche Platine aufweist, sowie LEDs, die hintereinander auf der wenigstens einen länglichen Platine angeordnet sind und dazu ausgebildet sind, ein Licht abzustrahlen. Weiterhin weist die LED-Leuchte eine Lichtbeeinflussungsanordnung zur optischen Beeinflussung des von den LEDs abgestrahlten Lichts auf. Die Lichtbeeinflussungsanordnung umfasst dabei einen ersten Teilbereich und einen, in einer Ausbreitungsrichtung des Lichts hinter dem ersten Teilbereich angeordneten, zweiten Teilbereich, wobei der erste Teilbereich und der zweite Teilbereich jeweils aus einem transparenten Material bestehen und jeweils linsenartig gestaltet sind.

Auf diese Weise lässt sich der zweite Teilbereich relativ zu dem ersten Teilbereich so anordnen, so dass sich eine thermische Ausdehnung des zweiten Teilbereichs nicht auf den ersten Teilbereich überträgt. Hierdurch lässt sich eine besonders exakte Positionierung des ersten Teilbereichs gegenüber den LEDs erzielen.

Durch eine entsprechende zweigeteilte Ausführung der Lichtbeeinflussungsanordnung lassen sich - in Ausbreitungsrichtung des Lichts gesehen - vier lichtbrechende bzw. -beeinflussende Oberflächenbereiche ausbilden, anstelle von nur zwei derartiger Oberflächenbereiche, wie sie typischerweise im Fall eines entsprechenden einstückigen Lichtbeeinflussungselements vorliegen. Die Möglichkeiten zur Gestaltung der optischen Wirkung der Lichtbeeinflussungsanordnung sind hierdurch verbessert. Beispielsweise lässt sich sowohl der erste Teilbereich, als auch der zweite Teilbereich jeweils als "komplette Linse" mit beidseitig gewölbten Flächen ausgestalten.

Weiterhin lässt sich hierdurch - mit Bezug auf die Ausbreitungsrichtung - ein "innenliegender" Oberflächenbereich, also beispielsweise ein Oberflächenbereich des zweiten Teilbereichs, der zu dem ersten Teilbereich weist, aufgeraut gestalten, um eine Diffusionswirkung des Lichts zu erzielen. Auf diese Weise lässt sich eine entsprechende Diffusionswirkung erzielen, ohne dass der gegenüberliegende bzw. nach "außen" weisende Oberflächenbereich des zweiten Teilbereichs aufgeraut gestaltet sein muss. Letzterer lässt sich somit glatt gestalten, so dass beispielsweise - wenn der zweite Teilbereich eine Außenfläche der LED-Leuchte bildet - eine erleichterte Reinigung der LED-Leuchte ermöglicht ist. Zudem lässt sich auf diese Weise der innenliegende bzw. aufgeraute Oberflächenbereich der LED-Leuchte besser vor Staub bzw. Verschmutzung etc. schützen. Eine entsprechend innenliegende Fläche lässt sich daher auch flexibler gestalten, beispielsweise unter Verwendung von besonders empfindlichen, fein strukturierten Flächenelementen, bruchgefährdeten Oberflächenstrukturen, schmutzanfälligen Linsenoberflächen usw.

Ein weiterer Vorteil liegt darin, dass die LED-Leuchte leichter und kostengünstiger umgerüstet werden kann, wenn andere LEDs mit anderen gegenseitigen Abständen verwendet werden sollen. Typischerweise sinkt im Allgemeinen bei steigender Lichtleistung von LEDs die vorgesehene Anzahl der LEDs, so dass deren vorgesehener gegenseitiger Abstand zunimmt.

Weiterhin ist grundsätzlich eine kostengünstigere Herstellung ermöglicht, da kleinere optisch wirksame Elemente grundsätzlich mit kleineren, kostengünstigeren Werkzeugen hergestellt werden können.

Vorzugsweise besteht der zweite Teilbereich aus einem Stück. Auf diese Weise lassen sich quer zu der Längsrichtung der wenigstens einen, länglichen Platine verlaufende Stöße bzw. Übergänge am zweiten Teilbereich vermeiden. Hierdurch lässt sich die LED-Leuchte besonders gut abdichten; zudem ist eine besonders einfach gestaltete, ebenmäßig erscheinende Abschlussfläche der Lichtbeeinflussungsanordnung ermöglicht.

Der zweite Teilbereich bildet vorzugsweise ein Lichtaustrittselement der LED-Leuchte. Auf diese Weise muss insbesondere keine gesonderte Abschlussplatte vorgesehen werden. Außerdem kann in diesem Fall die in Ausbreitungsrichtung weisende Außenfläche des zweiten Teilbereichs plan gestaltet sein, wodurch eine besonders einfache Reinigung der LED-Leuchte ermöglicht ist.

Erfindungsgemäß weist die LED-Leuchte weiterhin ein Leuchtengehäuse auf, wobei der zweite Teilbereich an dem Leuchtengehäuse angeordnet ist. Auf diese Weise lassen sich gesonderte Halteelemente für den zweiten Teilbereich vermeiden, so dass sich Bauteile und Material einsparen lassen. Weiterhin erfindungsgemäß ist dabei der zweite Teilbereich derart mit Spiel an dem Leuchtengehäuse angeordnet, dass sich der zweite Teilbereich bei temperaturschwankungsbedingten Materialausdehnungen relativ zu dem Leuchtengehäuse verschieben kann.

Vorzugsweise ist der zweite Teilbereich profilförmig gestaltet und dabei parallel zu der wenigstens einen länglichen Platine angeordnet. Auf diese Weise lässt sich vermeiden, dass sich eine kleine, temperaturschwankungsbedingte Relativbewegung des zweiten Teilbereichs gegenüber dem ersten Teilbereich bzw. den LEDs optisch auswirkt. Vorzugsweise umfasst der erste Teilbereich Lichtlenkelemente, die längs einer, durch die wenigstens eine längliche Platine festgelegten Längsachse angeordnet sind. Die Lichtlenkelemente sind vorzugsweise jeweils pyramidenstumpfartig oder kegelstumpfartig gestaltet bzw. geformt. Vorzugsweise ist dabei jedes der Lichtlenkelemente jeweils einer der LEDs zugeordnet. Hierdurch lässt sich eine besonders gezielte Beeinflussung des Lichts der LEDs bewirken.

Vorzugsweise sind wenigstens zwei der Lichtlenkelemente voneinander separiert bzw. unzusammenhängend ausgestaltet. Auf diese Weise lässt sich erzielen, dass die Positionierungen der einzelnen Lichtlenkelemente relativ zu den LEDs bei entsprechenden thermisch bedingten Materialausdehnungen besonders gut erhalten bzw. unbeeinflusst bleiben. Beispielsweise sind die Lichtlenkelemente alle voneinander separiert gestaltet. Es kann aber auch vorgesehen sein, dass Gruppen von einigen Lichtlenkelementen zusammenhängend gestaltet sind, wobei die Länge dieser Gruppen längs der Längsachse so gewählt ist, dass die Relativpositionierungen der Gruppen gegenüber den LEDs in gewünschtem Maße bei Temperaturschwankungen erhalten bleibt. Eine derartige Gestaltung von Gruppen von Lichtlenkelementen kann - im Vergleich zu einer Ausgestaltung, bei der alle Lichtlenkelemente separiert ausgebildet sind - mit Bezug auf den Montage- und Werkzeugaufwand zur Herstellung der LED-Leuchte vorteilhaft sein.

Vorzugsweise sind die Lichtlenkelemente relativ zu der wenigstens einen länglichen Platine ortsfest angeordnet. Hierdurch lässt sich auf einfache Weise eine gewünschte Ausrichtung der Lichtlenkelemente gegenüber den LEDs sicherstellen. Beispielsweise können hierfür Positionier-Mittel vorgesehen sein. Zweckmäßig können die Lichtlenkelemente an der wenigstens einen Platine mittels einer Klebe- und/oder Rastverbindung fixiert sein.

Erfindungsgemäß weist der erste Teilbereich einen planen Oberflächenbereich auf und der zweite Teilbereich einen planen Oberflächenbereich, wobei der erste Teilbereich derart angeordnet ist, dass er mit seinem planen Oberflächenbereich auf den planen Oberflächenbereich des zweiten Teilbereichs weist. Hierdurch ist eine besonders gute Einkopplung des Lichts aus dem ersten Teilbereich in den zweiten Teilbereich ermöglicht.

Vorzugsweise weist der zweite Teilbereich und/oder der erste Teilbereich ein Führungselement auf, durch das der erste Teilbereich relativ zu dem zweiten Teilbereich in einer Richtung senkrecht zu der wenigstens einen, länglichen Platine in seiner Lage gesichert ist.

Eine besonders gute Gestaltungsmöglichkeit der optischen Wirkung der Lichtbeeinflussungsanordnung ist ermöglicht, wenn der zweite Teilbereich in wenigstens einer Richtung senkrecht zu der wenigstens einen länglichen Platine und/oder um eine, insbesondere parallel zu der wenigstens einen länglichen Platine orientierte Drehachse verstellbar angeordnet ist.

Wenn der erste Teilbereich aus einem anderen Material als der zweite Teilbereich besteht, kann für jeden der beiden Teilbereiche ein besonders zweckmäßiges Material gewählt werden; beispielsweise kann für den zweiten Teilbereich ein besonders widerstandsfähiges Material gewählt werden; dies ist beispielsweise vorteilhaft, wenn durch den zweiten Teilbereich eine Außenfläche der LED-Leuchte gebildet ist.

Die Erfindung wird im Folgenden anhand von Ausführungsbeispielen und mit Bezug auf die Zeichnungen näher erläutert. Es zeigen:
- Fig. 1: eine perspektivische Skizze zu einem Ausführungsbeispiel,
- Fig. 2: eine Querschnittskizze zu dem Ausführungsbeispiel,
- Fig. 3: eine perspektivische Skizze zu einer Variante des Ausführungsbeispiels und
- Fig. 4: eine Skizze zu einer weiteren Variante.

Fig. 1 zeigt eine Skizze zu einem ersten Ausführungsbeispiel einer erfindungsgemäßen LED-Leuchte, hier auch kurz als Leuchte bezeichnet. Die Leuchte weist wenigstens eine längliche Platine 2 auf, auf der LEDs 3 hintereinander angeordnet sind. Durch die längliche Form der wenigstens einen länglichen Platine 2 kann eine Längsachse *L* festgelegt sein. Es können mehrere, insbesondere gleichartige, längliche Platinen 2, jeweils parallel zu der Längsachse *L* orientiert, hintereinander längs der Längsachse *L* angeordnet sein. Vorzugsweise ist die Leuchte an sich länglich, so dass sie sich längs der Längsachse *L* erstreckt. Es kann sich um eine Stableuchte handeln.

Die LEDs 3 sind vorzugsweise auf einer Geraden parallel zu der Längsachse *L* angeordnet oder entlang der Längsachse *L* um die Gerade herum.

Die LEDs 3 sind dazu ausgebildet, ein Licht abzustrahlen. Insbesondere können die LEDs 3 eine Lichtquelle der Leuchte bilden, wobei die Leuchte dazu ausgebildet ist, das Licht der LEDs 3 in einen Außenbereich der Leuchte abzugeben.

Weiterhin weist die Leuchte eine Lichtbeeinflussungsanordnung 4 zur optischen Beeinflussung des von den LEDs 3 abgestrahlten Lichts auf.

Die Lichtbeeinflussungsanordnung 4 umfasst einen ersten Teilbereich 5 und einen, in einer Ausbreitungsrichtung R des Lichts hinter dem ersten Teilbereich 5 angeordneten, zweiten Teilbereich 6. Die Lichtbeeinflussungsanordnung 4 kann aus dem ersten Teilbereich 5 und dem zweiten Teilbereich 6 bestehen. Wie aus der Skizze der Fig. 1 hervorgeht, kann die Leuchte derart gestaltet sein, dass die Ausbreitungsrichtung R normal zu einer, durch die wenigstens eine Platine 2 festgelegten Ebene verlaufend orientiert ist, insbesondere rechtwinklig zu der Längsachse *L.*

Der erste Teilbereich 5 der Lichtbeeinflussungsanordnung 4 und der zweite Teilbereich 6 der Lichtbeeinflussungsanordnung 4 bestehen jeweils aus einem transparenten Material, insbesondere aus Kunststoff. Dabei kann der erste Teilbereich 5 aus einem anderen Material bestehen als der zweite Teilbereich 6.

Außerdem sind beide Teilbereiche 5, 6 jeweils linsenartig gestaltet. Die beiden Teilbereiche 5, 6 weisen also zumindest an einer Stelle eine entsprechend gekrümmte bzw. gewölbte Oberfläche auf.

Der erste Teilbereich 5 und der zweite Teilbereich 6 sind insbesondere getrennt voneinander bzw. unzusammenhängend gestaltet. Somit ist bei besonders einfacher Gestaltung ermöglicht, dass eine temperaturänderungsbedingte Ausdehnung des zweiten Teilbereichs 6, insbesondere in Richtung der Längsachse *L,* nicht auf den ersten Teilbereich 5 übertragen wird. Der Erhalt der relativen Positionierung des ersten Teilbereichs 5 gegenüber den LEDs 3 kann hierdurch auch bei Temperaturänderungen in gewünschtem Maße sichergestellt werden.

Der erste Teilbereich 5 kann einzelne Lichtlenkelemente 8 umfassen, die längs der länglichen Platine 2 bzw. längs der Längsachse *L* angeordnet sind. Die Lichtlenkelemente 8 können - wie beispielhaft in Fig. 1 skizziert - pyramidenstumpfartig oder auch kegelstumpfartig gestaltet sein. Die Lichtlenkelemente 8 können baugleich ausgeführt sein. In Fig. 2 ist ein entsprechender Querschnitt normal zu der Längsachse *L* skizziert.

Wie aus den Skizzen beispielhaft hervorgeht, können die Lichtlenkelemente 8 gleichartig geformt sein und aufgrund ihrer Form eine Grundfläche 81, eine Deckfläche 82 und Mantelflächen 83 aufweisen, welche die Grundfläche 81 mit der Deckfläche 82 verbinden.

Vorzugsweise ist jedes Lichtlenkelement 8 genau einer der LEDs 3 zugeordnet. Die Lichtlenkelemente 8 weisen vorzugsweise jeweils eine, parallel zu der Ausbreitungsrichtung R orientierte Hauptachse auf, die insbesondere rechtwinklig zu der Längsachse *L* orientiert ist, wobei die gewünschte relative Positionierung des Lichtlenkelements 8 zu der jeweils zugeordneten LED 3 derart ist, dass die Hauptachse durch die betreffende LED 3, bzw. deren Mittelpunkt verläuft.

Die Lichtlenkelemente 8 können in ihren Deckflächen 82 jeweils eine Ausnehmung 84 aufweisen, die derart gestaltet ist, dass jeweils eine der LEDs 3 bzw. die jeweils zugeordnete LED 3 in die Ausnehmung 84 eingreifend positioniert werden kann bzw. ist. Dies ist lichttechnisch besonders effektiv.

Vorzugsweise ist die Gestaltung weiterhin derart, dass die Lichtlenkelemente 8, insbesondere mit ihren Deckflächen 82 bzw. jeweils auf ihrer, der betreffenden LED 3 zugewandten Seite jeweils unmittelbar die wenigstens eine Platine 2 kontaktieren. Wie aus Fig. 2 hervorgeht, kann diese Kontaktierung insbesondere mit Bezug auf die entsprechende, in der Ausnehmung 84 platzierte LED 3 auf wenigstens zwei gegenüberliegenden Seiten vorgesehen sein. Hierdurch lässt sich eine gewünschte relative Positionierung des Lichtlenkelements 8 gegenüber der Platine 2 und damit gegenüber der LED 3 besonders gut sicherstellen.

Wie an sich bekannt, kann die Ausgestaltung der Lichtlenkelemente 8 derart sein, dass das Licht zumindest teilweise an den Mantelflächen 83 totalreflektiert wird, so dass eine Lichtlenkung um die Ausbreitungsrichtung R herum bewirkt ist und das Licht im Weiteren durch die Grundfläche 81 des Lichtlenkelements 8 austritt.

Die Lichtlenkelemente 8 können dabei derart miteinander verbunden sein, dass Relativbewegungen zwischen den Lichtlenkelementen 8 oder zumindest Gruppen von Lichtlenkelementen 8 in Richtung der Längsachse *L* möglich sind. Beispielsweise können die Lichtlenkelemente 8 durch entsprechend beweglich gestaltete Stege miteinander verbunden sein. Durch eine entsprechende Relativbeweglichkeit lässt sich erzielen, dass bei einer temperaturbedingten Ausdehnung die gewünschte Relativpositionierung der Lichtlenkelemente 8 gegenüber den LEDs 3 in gewünschtem Maße erhalten bleibt bzw. keine "Verfälschung" der Lichtverteilung entsteht.

Alternativ kann hierfür vorgesehen sein, dass die Lichtlenkelemente 8 vorzugsweise an wenigstens einer Stelle voneinander separiert bzw. unzusammenhängend gestaltet sind. Beispielsweise können alle Lichtlenkelemente 8 jeweils als separate Teile ausgestaltet sein. Es können aber auch Gruppen von Lichtlenkelementen 8 gebildet sein, wobei diese Gruppen in Richtung der Längsachse *L* lediglich so lange sind, dass die gewünschte relative Positionierung der Lichtlenkelemente 8 gegenüber den LEDs 3 bei Temperaturschwankungen in ausreichendem Maße gewährleistet werden kann. Eine Bildung von entsprechenden Gruppen kann mit Bezug auf die Herstellung bevorzugt sein, da sich montage- und fertigungstechnische Vorteile bieten.

Somit lässt sich bewirken, dass sich bei einer temperaturänderungsbedingten Ausdehnung des ersten Teilbereichs 5 die Lichtlenkelemente 8 mit Bezug auf die wenigstens eine Platine 2 bzw. die auf dieser angeordneten LEDs 3 in quasi unveränderten Relativpositionen verbleiben. Hierdurch lässt sich sicherstellen, dass der durch die Lichtlenkelemente 8 bewirkte optische Effekt auf das Licht der LEDs 3 auch bei Temperaturänderungen praktisch unverändert erhalten bleibt.

Dementsprechend sind die Lichtlenkelemente 8 relativ zu der wenigstens einen Platine 2 zweckmäßig orts- bzw. lagefest angeordnet. Hierzu können beispielsweise Positionier-Mittel vorgesehen sein. Beispielweise können an den Lichtlenkelementen 8 Positionierstifte vorgesehen sein, die hierfür in entsprechende korrespondierende Ausnehmungen eingreifen, die auf der wenigstens einen Platine 2 ausgebildet sind. Hierdurch lässt sich eine axiale Sicherung der Lichtlenkelemente 8 besonders gut gewährleisten.

Die Lichtlenkelemente 8 können auch an der wenigstens einen Platine 2 mittels wenigstens einer Klebe- und/oder Rastverbindung fixiert sein.

Der zweite Teilbereich 6 besteht vorzugsweise aus einem Stück bzw. aus lediglich einem Stück. Der zweite Teilbereich 6 ist also vorzugsweise in sich zusammenhängend ausgebildet. Auf diese Wiese lässt sich vermeiden, dass durch den zweiten Teilbereich 6 Stoßstellen gebildet sind, die quer zu der Längsachse *L* verlaufen. Hierdurch lässt sich das optische Erscheinungsbild der Leuchte verbessern. Außerdem kann die Leuchte in diesem Fall leichter gereinigt werden. Da Stoßstellen immer besondere Anlagerungsstellen für Verschmutzung darstellen, lässt sich auf diese Weise bereits eine Verschmutzung der Leuchte an sich leichter vermeiden.

Vorteilhaft bildet der zweite Teilbereich 6 ein Lichtaustrittselement der Leuchte. Dadurch kann auf eine separate Abschlussplatte verzichtet werden. In diesem Fall kann es zweckmäßig sein, wenn der erste Teilbereich 5 aus einem anderen Material besteht als der zweite Teilbereich 6; insbesondere kann der zweite Teilbereich 6 dabei aus einem widerstandsfähigeren Material bestehen als der der erste Teilbereich 5. So kann die durch den zweiten Teilbereich 6 gebildete Außenfläche besonders widerstandsfähig sein.

Wie aus Fig. 2 hervorgeht, ist vorzugsweise vorgesehen, dass die Leuchte ein Leuchtengehäuse 7 aufweist, wobei der zweite Teilbereich 6 an dem Leuchtengehäuse 7 angeordnet ist. Das Leuchtengehäuse 7 kann beispielsweise durch einen, sich insbesondere längs der Längsachse *L* erstreckenden Profilkörper gebildet sein, der beispielsweise aus Aluminium besteht. Zur Anordnung des zweiten Teilbereichs 6 kann das Leuchtengehäuse 7 Auflageflächen 71 aufweisen, auf denen der zweite Teilbereich 6 mit Auflageflächen 61 des zweiten Teilbereichs 6 aufliegt. Vorzugsweise ist der zweite Teilbereich 6 an dem Leuchtengehäuse 7 derart mit Spiel angeordnet, dass sich der zweite Teilbereich 6 bei temperaturschwankungsbedingten Materialausdehnungen relativ zu dem Leuchtengehäuse 7 verschieben kann. Hierdurch lässt sich vermeiden, dass sich entsprechende Spannungen des zweiten Teilbereichs 6 aufbauen, die nachteilig für die gewünschte optische Wirkung sein könnten.

Beispielsweise können hierzu die Auflageflächen 71 des Leuchtengehäuses 7 länglich gestaltet sein, so dass sie sich längs der Längsachse *L* erstrecken, wobei an den beiden, mit Bezug auf die Längsachse *L* gegebenen Endbereichen des Leuchtengehäuses 7 entsprechend ausreichend Spiel für den zweiten Teilbereich 6 vorgesehen ist.

Eine besonders einfache Ausgestaltung ist ermöglicht, wenn der zweite Teilbereich 6 profilförmig gestaltet ist und dabei derart angeordnet ist, dass er sich parallel zu der Längsachse *L* erstreckt. Bei einer temperaturschwankungsbedingten Ausdehnung in Richtung der Längsachse *L* lässt sich auf diese Weise eine nachteilige Auswirkung auf den optischen Effekt des Lichtbeeinflussungselements 4 bzw. des zweiten Teilbereichs 6 vermeiden.

Der zweite Teilbereich 6 kann beispielsweise als Lentikularlinse gestaltet sein.

Wie in Fig. 1 skizziert, kann der erste Teilbereich 5 einen planen Oberflächenbereich 55 aufweisen und der zweite Teilbereich 6 einen planen Oberflächenbereich 65, wobei der erste Teilbereich 5 derart angeordnet ist, dass er mit seinem planen Oberflächenbereich 55 auf den planen Oberflächenbereich 65 des zweiten Teilbereichs 6 weist. Auf diese Weise lässt sich das Lichts, das aus dem ersten Teilbereich 5 kommt, besonders gut in den zweiten Teilbereich 6 einkoppeln.

Es kann dabei vorgesehen sein, dass der erste Teilbereich 5 bzw. die Lichtlenkelemente 8 auf dem planen Oberflächenbereich 65 aufliegt bzw. aufliegen; in diesem Fall ist also zwischen den beiden Teilbereichen 5, 6 lediglich ein Luftspalt vorhanden.

Insbesondere kann hierbei also vorgesehen sein, dass der zweite Teilbereich 6 derart angeordnet ist, dass sein planer Oberflächenbereich 65 horizontal orientiert ist, wenn die Leuchte wie für den Betrieb vorgesehen ausgerichtet ist.

Bei dieser Ausführung kann vorgesehen sein, dass die Lichtlenkelemente 8 auf dem planen Oberflächenbereich 65 des zweiten Teilbereichs 6 in Richtung der Längsachse *L* gleiten können.

In Fig. 3 ist eine Skizze zu einer Variante gezeigt, bei der zusätzlich der zweite Teilbereich 6 ein Führungselement 9 aufweist, durch das der erste Teilbereich 5 relativ zu dem zweiten Teilbereich 6 in einer Richtung *r1* senkrecht zu der wenigstens einen länglichen Platine 2 in seiner Lage gesichert ist. Insbesondere kann das Führungselement 9 durch einen Steg gebildet sein, der sich in Richtung der Längsachse *L* erstreckt. Vorzugsweise sind zwei derartige Führungselemente 9, 9' vorgesehen, durch die der erste Teilbereich 5 in zwei gegenüberliegende Richtungen *r1, r2* in seiner Lage gesichert ist. Der erste Teilbereich 5 kann hierdurch also "seitlich" gegenüber dem zweiten Teilbereich 6 fixiert sein.

Wie aus Fig. 3 andeutungsweise hervorgeht, kann das Führungselement 9 bzw. können die Führungselemente 9, 9' dabei derart gestaltet sein, dass hierdurch auch die relative Anordnung der beiden Teilbereichen 5, 6 längs der Ausbreitungsrichtung R gesichert ist; mit Bezug auf die Darstellung der Fig. 3 ist also ein Abheben der Lichtlenkelemente 8 nach "oben" durch die Führungselemente 9, 9' verhindert. Natürlich ist dabei eine Verschiebbarkeit des ersten Teilbereichs 5 gegenüber dem zweiten Teilbereich 6 in Richtung der Längsachse *L* im Sinn der obigen Ausführungen gegeben bzw. ermöglicht.

In Fig. 4 ist eine Skizze zu einer weiteren Variante gezeigt, bei der der zweite Teilbereich 6 in wenigstens einer Richtung *r1, r2*, *r3, r4* senkrecht zu der wenigstens einen länglichen Platine 2 bzw. der Längsachse *L* und/oder um eine, insbesondere parallel zu der wenigstens einen länglichen Platine 2 bzw. der Längsachse *L* orientierte Drehachse verstellbar angeordnet ist. Letzteres ist in Fig. 4 durch den gebogenen Doppelpfeil d angedeutet. Beispielsweise kann also vorgesehen sein, dass der Abstand zwischen dem ersten Teilbereich 5 und dem zweiten Teilbereich 6 in Ausbreitungsrichtung verstellt werden kann.

Hierbei ist es also nicht notwendigerweise so, dass die beiden Teilbereiche 5, 6 einander anliegen. Bei dieser Variante kann vorgesehen sein, dass die beiden Teilbereiche 5, 6 nach Montage der Leuchte eine fixe Relativposition aufweisen; es kann aber auch vorgesehen sein, dass beim Betrieb der Leuchte die Position des zweiten Teilbereichs 6 gegenüber dem ersten Teilbereich 5 durch einen Benutzer verstellt werden kann.

Wie oben dargestellt, sind beide Teilbereiche 5, 6 jeweils linsenartig gestaltet, so dass sie zumindest an einer Stelle eine gekrümmte bzw. gewölbte Oberfläche aufweisen. Bei der anhand der Fig. 1 gezeigten Ausführung weist der zweite Teilbereich 6 auf seiner in Ausbreitungsrichtung *R* weisenden Oberfläche eine konvexe Wölbung 62 auf. Diese Wölbung 62 kann vorzugsweise profilartig ausgestaltet sein, so dass sie sich zumindest über einen Längsbereich längs der Längsachse *L* erstreckt, der mehrere der LEDs 3 umfasst, vorzugsweise über die gesamte Länge des zweiten Teilbereichs 6. Auch bei der in Fig. 3 gezeigten Variante weist der zweite Teilbereich 6 eine entsprechende Vorwölbung 62 auf. Bei der in Fig. 4 gezeigten Variante kann am zweiten Teilbereich 6 - alternativ oder zusätzlich zu der oben genannten Wölbung 62 - eine entsprechende Wölbung 63 auf der gegenüberliegenden Seite ausgebildet sein, also auf derjenigen Seite, die gegen die Ausbreitungsrichtung R weist.

Der erste Teilbereich 5 kann insbesondere eine zur LED 3 hin weisende Wölbung aufweisen, die durch die genannte Ausnehmung 84 gebildet ist. Diese Wölbung bzw. die Ausnehmung 84 kann dabei vorzugsweise einen in Richtung der Längsachse *L* unveränderlichen Querschnitt aufweisen, wie aus Fig. 3 andeutungsweise hervorgeht.

Bei der in Fig. 4 gezeigten Variante kann der erste Teilbereich 5 auch auf der gegenüberliegenden Seite, also in Ausbreitungsrichtung R eine entsprechende Vorwölbung 52 aufweisen. Allgemein können daher durch den ersten Teilbereich 5 und den zweiten Teilbereich 6 in einem Querschnitt normal zu der Längsachse *L* betrachtet zwei beidseitig gewölbte Linsen gebildet sein.

## Patentansprüche

1. LED-Leuchte, aufweisend
- wenigstens eine längliche Platine (2),
- LEDs (3), die hintereinander auf der wenigstens einen länglichen Platine (2) angeordnet sind und dazu ausgebildet sind, ein Licht abzustrahlen und
- eine Lichtbeeinflussungsanordnung (4) zur optischen Beeinflussung des von den LEDs (3) abgestrahlten Lichts,
wobei die Lichtbeeinflussungsanordnung (4) einen ersten Teilbereich (5) und einen, in einer Ausbreitungsrichtung (R) des Lichts hinter dem ersten Teilbereich (5) angeordneten, zweiten Teilbereich (6) umfasst,
wobei der erste Teilbereich (5) und der zweite Teilbereich (6) jeweils aus einem transparenten Material bestehen und jeweils linsenartig gestaltet sind und
- ein Leuchtengehäuse,
**dadurch gekennzeichnet,**
**dass** der erste Teilbereich (5) einen planen Oberflächenbereich (55) aufweist und der zweite Teilbereich (6) einen planen Oberflächenbereich (65) aufweist und der erste Teilbereich (5) derart angeordnet ist, dass er mit seinem planen Oberflächenbereich (55) auf den planen Oberflächenbereich (65) des zweiten Teilbereichs (6) weist,
wobei der zweite Teilbereich (6) derart mit Spiel an dem Leuchtengehäuse (7) angeordnet ist, dass sich der zweite Teilbereich (6) bei temperaturschwankungsbedingten Materialausdehnungen relativ zu dem Leuchtengehäuse (7) verschieben kann.

2. LED-Leuchte nach Anspruch 1,
bei der der zweite Teilbereich (6) aus einem Stück besteht.

3. LED-Leuchte nach Anspruch 1 oder 2,
bei der der zweite Teilbereich (6) ein Lichtaustrittselement der LED-Leuchte bildet.

4. LED-Leuchte nach einem der vorhergehenden Ansprüche,
bei der der zweite Teilbereich (6) profilförmig gestaltet und dabei parallel zu der wenigstens einen länglichen Platine (2) angeordnet ist.

5. LED-Leuchte nach einem der vorhergehenden Ansprüche,
bei der der erste Teilbereich (5) Lichtlenkelemente (8) umfasst, die längs einer, durch die wenigstens eine längliche Platine (2) festgelegten Längsachse (*L*) angeordnet sind, wobei die Lichtlenkelemente (8) vorzugsweise jeweils pyramidenstumpfartig oder kegelstumpfartig gestaltet sind.

6. LED-Leuchte nach Anspruch 5,
bei der jedes der Lichtlenkelemente (8) jeweils einer der LEDs (3) zugeordnet ist.

7. LED-Leuchte nach Anspruch 5 oder 6,
bei der wenigstens zwei der Lichtlenkelemente (8), beispielsweise alle der Lichtlenkelemente (8) voneinander separiert ausgestaltet sind.

8. LED-Leuchte nach einem der Ansprüche 5 bis 7,
bei der die Lichtlenkelemente (8) relativ zu der wenigstens einen Platine (2) ortsfest angeordnet sind, vorzugsweise durch Positionier-Mittel.

9. LED-Leuchte nach Anspruch 8,
bei der die Lichtlenkelemente (8) an der wenigstens einen Platine (2) mittels einer Klebeverbindung und/oder einer Rastverbindung fixiert sind.

10. LED-Leuchte nach einem der vorhergehenden Ansprüche,
bei der der zweite Teilbereich (6) und/oder der erste Teilbereich (5) ein Führungselement (9) aufweist, durch das der erste Teilbereich (5) relativ zu dem zweiten Teilbereich (6) in einer Richtung *(r1)* senkrecht zu der wenigstens einen länglichen Platine (2) in seiner Lage gesichert ist.

11. LED-Leuchte nach einem der vorhergehenden Ansprüche,
bei der der zweite Teilbereich (6) in wenigstens einer Richtung *(r1, r2, r3, r4)* senkrecht zu der wenigstens einen länglichen Platine (2) und/oder um eine, insbesondere parallel zu der wenigstens einen länglichen Platine (2) orientierte Drehachse verstellbar angeordnet ist.

12. LED-Leuchte nach einem der vorhergehenden Ansprüche,
bei der der erste Teilbereich (5) aus einem anderen Material besteht als der zweite Teilbereich (6).

## Claims

1. LED lamp, having
- at least one elongated circuit board (2),
- LEDs (3), arranged behind one another on the at least one elongated circuit board (2) and configured to emit a light, and
- a light-influencing arrangement (4) for optically influencing the light emitted by the LEDs (3),
wherein the light-influencing arrangement (4) comprises a first partial area (5) and a second partial area (6) arranged in a direction of propagation (R) of the light behind the first partial area (5), wherein the first partial area (5) and the second partial area (6) are respectively made of a transparent material and respectively have a lens-like design, and
- a lamp housing,
**characterized in that** the first partial area (5) has a plane surface section (55) and the second partial area (6) has a plane surface section (65) and the first partial area (5) is arranged in such a way that it points with its plane surface section (55) to the plane surface section (65) of the second partial area (6), wherein the second partial area (6) is arranged on the lamp housing (7) with slack in such a way that the second partial area (6) can move itself with temperature fluctuation-related material expansions relatively to the lamp housing (7).

2. LED lamp according to claim 1, where the second partial area (6) is made of one piece.

3. LED lamp according to claim 1 or 2, where the second partial area (6) forms a light exit element of the LED lamp.

4. LED lamp according to one of the preceding claims, where the second partial area (6) is profile-shaped and at the same time arranged parallel to the at least one elongated circuit board (2).

5. LED lamp according to one of the preceding claims, where the first partial area (5) comprises light-directing elements (8) that are arranged alongside a longitudinal axis (L), defined by the at least one elongated circuit board (2), wherein the light-directing elements (8) have preferably a respectively truncated pyramid-like or truncated cone-like design.

6. LED lamp according to claim 5, where each of the light-directing elements (8) is assigned to one of the LEDs (3) respectively.

7. LED lamp according to claim 5 or 6, where at least two of the light-directing elements (8), for instance all of the light-directing elements (8) are separate from one another.

8. LED lamp according to one of the claims 5 to 7, where the light-directing elements (8) are arranged in a stationary manner relative to the at least one circuit board (2), preferably by positioning means.

9. LED lamp according to claim 8, where the light-directing elements (8) are fastened on the at least one circuit board (2) by means of an adhesive connection and/or snap-on connection.

10. LED lamp according to one of the preceding claims, where the second partial area (6) and/or the first partial area (5) has a guide element (9) by which the first partial area (5) is secured in its position relative to the second partial area (6) in a direction (r1) vertical to the at least one elongated circuit board (2).

11. LED lamp according to one of the preceding claims, where the second partial area (6) is arranged in an adjustable manner in at least one direction (r1, r2, r3, r4) vertical to the at least one elongated circuit board (2) and/or around an axis of rotation oriented in particular parallel to the at least one elongated circuit board (2).

12. LED lamp according to one of the preceding claims, where the first partial area (5) is made of a different material than the second partial area (6).

## Revendications

1. Luminaire à DEL, comprenant
- au moins une carte de circuit imprimé allongée (2),
- des DELs (3), disposées les unes derrière les autres sur l'au moins une carte de circuit imprimée (2) et configurées pour émettre une lumière, et
- un agencement influençant la lumière (4) pour influencer optiquement la lumière émise par les DELs (3),
dans lequel l'agencement influençant la lumière (4) comprend une première zone partielle (5) et une seconde zone partielle (6) disposée dans une direction de propagation (R) de la lumière derrière la première zone partielle (5), dans lequel la première zone partielle (5) et la seconde zone partielle (6) sont respectivement composées d'un matériau transparent et ont respectivement une forme de lentille, et
- un logement de luminaire,
**caractérisé en ce que** la première zone partielle (5) possède une section de surface plane (55) et la seconde zone partielle (6) possède une section de surface plane (65) et la première zone partielle (5) est disposée de manière à ce qu'elle se dirige avec sa section de surface plane (55) vers la section de surface plane (65) de la seconde zone partielle (6), dans lequel la seconde zone partielle (6) est disposée sur le logement de luminaire (7) avec un jeu de manière à ce que la seconde zone partielle (6) puisse se déplacer elle-même en fonction des dilatations du matériau dues aux fluctuations de température par rapport au logement de luminaire (7).

2. Luminaire à DEL selon la revendication 1, dans lequel la seconde zone partielle (6) forme un seul tenant.

3. Luminaire à DEL selon les revendications 1 ou 2, dans lequel la seconde zone partielle (6) forme un élément de sortie de lumière du luminaire à DEL.

4. Luminaire à DEL selon l'une des revendications précédentes, dans lequel la seconde zone partielle (6) a une forme profilée et est en même temps disposée de façon parallèle à l'au moins une carte de circuit imprimé allongée (2).

5. Luminaire à DEL selon l'une des revendications précédentes, dans lequel la première zone partielle (5) comprend des éléments d'orientation de lumière (8) étant disposés le long d'un axe longitudinal (L), défini par l'au moins une carte de circuit imprimé allongée (2), dans lequel les éléments d'orientation de lumière (8) possèdent, de préférence, une forme de pyramide tronquée ou de cône tronqué.

6. Luminaire à DEL selon la revendication 5, dans lequel chacun des éléments d'orientation de lumière (8) est respectivement attribué à l'une des DELs (3).

7. Luminaire à DEL selon les revendications 5 ou 6, dans lequel au moins deux des éléments d'orientation de lumière (8), par exemple, tous les éléments d'orientation de lumière (8) sont séparés les uns des autres.

8. Luminaire à DEL selon l'une des revendications de 5 à 7, dans lequel les éléments d'orientation de lumière (8) sont disposés de façon stationnaire par rapport à l'au moins une carte de circuit imprimé (2), de préférence, par des moyens de positionnement.

9. Luminaire à DEL selon la revendication 8, dans lequel les éléments d'orientation de lumière (8) sont fixés sur l'au moins une carte de circuit imprimé (2) par l'intermédiaire d'un raccordement adhésif et/ou d'un raccordement par encliquetage.

10. Luminaire à DEL selon l'une des revendications précédentes, dans lequel la seconde zone partielle (6) et/ou la première zone partielle (5) possède un élément de guidage (9) par lequel la première zone partielle (5) est fixée dans sa position par rapport à la seconde zone partielle (6) dans une direction (r1) verticale à l'au moins une carte de circuit imprimé allongée (2).

11. Luminaire à DEL selon l'une des revendications précédentes, dans lequel la seconde zone partielle (6) est disposée de façon réglable dans au moins une direction (r1, r2, r3, r4) verticale à l'au moins une carte de circuit imprimé allongée (2) et/ou autour d'un axe de rotation orienté, en particulier, parallèle à l'au moins une carte de circuit imprimé allongée (2).

12. Luminaire à DEL selon l'une des revendications précédentes, dans lequel la première zone partielle (5) est constituée d'un matériau différent de celui de la seconde zone partielle (6).
